# EUROPÄISCHE PATENTSCHRIFT

(11) **EP 1 682 316 B1**
(45) Veröffentlichungstag und Bekanntmachung des Hinweises auf die Patenterteilung: **27.06.2007**
(21) Anmeldenummer: 04765906.5
(22) Anmeldetag: 09.10.2004
(51) Int. Cl.: B26D 3/26

(54) **VORRICHTUNG ZUM SCHNEIDEN VON OBST UND GEMÜSE, INSBESONDERE ZWIEBELN**
DEVICE FOR CUTTING FRUIT AND VEGETABLES, ESPECIALLY ONIONS
DISPOSITIF POUR COUPER DES FRUITS ET DES LEGUMES, NOTAMMENT DES OIGNONS

(30) Priorität: 18.02.2004 DE 202004002477 U; 23.06.2004 DE 202004009873 U
(43) Veröffentlichungstag der Anmeldung: 26.07.2006
(62) Teilanmeldung aus: 07007793.8
(73) Patentinhaber: Repac, Cedomir, 65611 Brechen (DE)
(72) Erfinder: REPAC, Cedomir, 65611 Brechen (DE); CULIG, Branko, 8330 Metlika (SI)
(74) Vertreter: Müller, Eckhard
(86) Internationale Anmeldenummer: PCT/EP2004/011309
(87) Internationale Veröffentlichungsnummer: WO 2005/090029

(56) Entgegenhaltungen:
- EP-A- 1 410 883
- WO-A1-02/064331
- BE-A- 1 009 771
- CN-Y- 2 495 238
- DE-A- 1 816 018
- DE-B- 626 248
- DE-C- 663 269
- DE-U- 8 904 189
- GB-A- 467 356
- GB-A- 670 925
- GB-A- 2 312 613
- JP-A- 9 206 227
- JP-A- 2002 066 985
- US-A- 1 979 199
- US-A- 3 933 315
- US-A- 5 337 480
- US-A- 2003 126 968

## Beschreibung

Die Erfindung betrifft eine Vorrichtung zum Schneiden von Obst und Gemüse, insbesondere Zwiebeln, gemäß dem Oberbegriff des Anspruchs 1.

Ein solcher Zwiebelschneider ist bspw. aus der WO 02064331 A1 bekannt mit einem brettartig ausgebildeten Schneidteil und einem die zu schneidende Zwiebel aufnehmenden, ebenfalls in Art eines Brettes ausgeführten Gegenstückes. Zum Schneiden einer Zwiebel wird das Schneidteil von dem auf einer Unterlage aufliegenden Gegenstück nach oben geschwenkt und die zu schneidende Zwiebel auf einen am Gegenstück befindlichen Stempel aufgelegt. Danach wird das Schneidteil auf das Gegenstück unter Ausübung eines Druckes zurückgeschwenkt, bis die Schneiden in korrespondierende Vertiefungen an dem Stempel eintauchen. Dabei wird die Zwiebel durch das Schneidgitter des Schneidteiles zerschnitten und vermittelt des Stempels vollständig durch das Schneidgitter hindurch gedrückt. Wenn das Schneidteil auf dem Gegenstück aufliegt, befindet sich das Schneidgut auf der Oberseite des Schneidteils und kann, beispielsweise mittels eines Messers, vom Schneidteil abgezogen werden.

Weiterhin ist aus der GB 2 312 613 A eine Vorrichtung zum Schneiden von Obst und Gemüse, insbesondere Zwiebeln, bekannt mit einem mehrere Schneiden aufweisenden Schneidteil und einem Gegenstück, gegen welches das Schneidteil zum Schneiden des Schneidgutes gedrückt wird. Dabei weist das Gegenstück einen Stempel auf, der das Schneidgut durch das Schneidteil bzw. dessen Schneiden hindurchdrückt, wobei das Schneidteil und das Gegenstück gegeneinander verschwenkbar gelagert sind. Zur Aufnahme des geschnittenen Schneidgutes ist an dem Schneidteil an seiner dem Gegenstück abgewandten Seite eine Schublade unterhalb der Schneiden angeordnet.

Eine ähnliche Vorrichtung ist auch aus der GB 2 286 110 A bekannt. Dabei ist ein Behälter unterhalb der Schneidvorrichtung angeordnet, durch welchen ebenfalls ein Stempel eines Gegenstücks hindurchtreten kann.

Aus der DE-PS 626 248 ist eine Vorrichtung zum Schneiden von Zwiebeln mit einem schwingbar gelagerten Messerrahmen mit mehreren parallelen Schneidklingen und einer drehbar gelagerten Schneidgutauflage bekannt, die mit dem Messerrahmen derart verbunden ist, dass sie beim Hochschwenken des Messerrahmens gedreht wird. Die Schneidgutauflage besteht aus einer Scheibe und ist von einer feststehenden, mit Schlitzen zum Durchtritt der Messerklingen versehenen Haube umschlossen. Die Schneidgutauflage kann durch Umklappen oder Abheben der Haube von der Grundplatte freigelegt werden. Das Schneidgut wird auf die freigelegte Scheibe gelegt und die Haube über die Scheibe gestülpt, so dass sie mit ihrem Fußrand auf der Grundplatte aufsitzt. Hierauf wird der Messerrahmen auf die Scheibe geschwenkt. Beim abwechselnden Hoch- und Niederschwenken des Messerrahmens zerkleinern die Klingen das Schneidgut, während die Haube das geschnittene Gut im Schneidraum zurückhält und die Klingen von anhaftendem Schnittgut befreit. Nach Beendigung der Messerarbeit wird die Schneidgutauflage durch Abheben oder Umklappen der Haube bei hoch geschwenktem Messerrahmen freigelegt, um das geschnittene Gut zu entnehmen.

Die JP 9206227 A offenbart einen Zwiebelschneider mit einem Schneidgitter, welches in einen Rahmen aufgenommen ist. Oberhalb des Rahmens ist eine muschel- oder kalottenförmige Schale angebracht. Durch Druck der Hand des Benutzers auf die Schale wird das Schneidgitter auf die auf einer Arbeitsunterlage liegende Zwiebel gepresst, so dass die Zwiebel durch das Schneidgitter zerschnitten wird und in die muschelförmige Aufnahme hineintritt.

Aus der US 1 979 199 ist ein Gemüseschneider mit einem mehrere Schneiden aufweisenden Schneidteil und einem Gegenstück bekannt, wobei das Gegenstück einen Stempel aufweist, der das Schneidgut durch das Schneidteil hindurchdrückt. Der Stempel ist winklig an dem Gegenstück befestigt. Das Schneidteil trägt auf der Oberseite einen Trichter, in dem das geschnittene Schneidgut aufgenommen ist.

Aus der CN 2495238 Y ist eine Knoblauchpresse bekannt, welche ein oberes Zangenteil und ein unteres Zangeteil aufweist. An dem oberen Zangenteil ist ein Pressstempel angelenkt, welcher in einen drehbar an dem unteren Zangenteil gelagerten Aufnahmezylinder eingreift. Beim Zusammenpressen der beiden Zangenteile greifen korrespondierende Zahnungen von Pressstempel und Zylinderboden ineinander. An dem unteren Zangenteil ist auf seiner dem Aufnahmezylinder gegenüber liegenden Seite ein Behälter abnehmbar gehalten. Der Knoblauch wird in den Aufnahmezylinder eingelegt, und die Zangenteile werden zusammengepresst, so dass unter dem von den beiden Zangenteilen ausgeübten Druck der Knoblauch zerkleinert und der Knoblauchsaft beziehungsweise das -pulver in dem Behälter aufgefangen wird.

Nachteilig bei dieser Vorrichtung ist, dass Teile der geschnittenen Zwiebel von der Oberseite des Schneidteiles ungewollt, beispielsweise auf den Fußboden, herunterfallen können. Dies kommt beim Schneiden von Zwiebeln häufig vor, da die Zwiebel aufgrund ihrer ovalen Form dazu neigt, nach dem Schneiden auseinander zu fallen.

Ein weiterer Nachteil bei dieser Vorrichtung ist, dass sich die ätherischen Öle der Zwiebel nach dem Schneiden frei entfalten können, so dass es zu dem bekannten Reizen der Augen des Benutzers kommen kann. Auch ist es notwendig, die geschnittene Zwiebel von der Oberseite des Schneidteiles zu entfernen, wenn weitere Zwiebeln geschnitten werden sollen.

Auch erweist sich die Reinigung des Stempels als schwierig, da sich die ätherischen Öle der Zwiebel in den Vertiefungen des Stempels sammeln können und das Gegenstück nur zusammen mit dem Stempel gereinigt werden kann.

Aufgabe der Erfindung ist es daher, eine Vorrichtung zum Schneiden von Obst und Gemüse, insbesondere Zwiebeln, mit den eingangs genannten Merkmalen dahingehend weiterzubilden, dass unter Vermeidung dieser Nachteile die Handhabung der Vorrichtung wesentlich verbessert wird.

Gelöst wird diese Aufgabe durch eine Vorrichtung gemäß Anspruch 1. Vorteilhafte Ausgestaltungen finden sich in den Unteransprüchen.

Durch die Erfindung ist erreicht, dass beispielsweise die geschnittenen Zwiebeln nach dem Schneiden in dem Behälter aufgenommen und vor einem Herunterfallen gesichert sind. Auch können beispielsweise die ätherischen Öle einer geschnittenen Zwiebel ihre augenreizende Wirkung nicht entfalten, da sie durch den Behälter von der Umgebung im wesentlichen abgesperrt sind. Weiterhin bietet der erfindungsgemäße Behälter den Vorteil, dass mehrere Schneidgüter nacheinander geschnitten werden können, ohne dass man das bereits geschnittene Schneidgut von dem Gerät entfernen und in einen separaten Behälter geben muss. Nachdem die gewünschte Menge an Gemüse, Zwiebeln und dergleichen geschnitten ist, wird die erfindungsgemäße Vorrichtung einfach gedreht, so dass sich der Aufnahmebehälter unterhalb des Schneidteiles befindet. Dann wird der Behälter von der Vorrichtung gelöst, wobei das Schneidgut im Behälter aufgenommen und zur Weiterverarbeitung bereit gehalten werden kann. Um auch hierbei die reizende Wirkung der ätherischen Öle einer geschnittenen Zwiebel zu unterdrücken, kann ein separater Deckel zum Verschließen des Behälters nach dem Lösen von der Vorrichtung vorgesehen sein. Das geschnittene Schneidgut kann dann bis zu Weiterverarbeitung luftdicht in dem Behälter aufbewahrt werden.

Um den Füllstand innerhalb des Behälters kontrollieren zu können, besteht nach der Erfindung der Behälter aus transparentem Material.

Nach einer ersten vorteilhaften Ausgestaltung der Erfindung ist der Behälter mittels eines Bajonettverschlusses lösbar an dem Schneidteil gehalten. Alternativ ist es jedoch auch möglich, einen Schraubverschluss oder eine Rastverbindung zu verwenden. Alle diese Mittel gewährleisten ein schnelles und einfaches Lösen bzw. Befestigen des Behälters von bzw. an dem Schneidteil.

Nach einem weiteren Gedanken der Erfindung ist der Stempel lösbar an dem Gegenstück gehalten, so dass der Stempel nach Gebrauch vom Gegenstück gelöst und separat einer intensiven Reinigung unterzogen werden kann. Dies insbesondere dann, wenn das geschnittene Schneidgut augenreizende ätherische Öle freisetzt, die sich am Stempel festsetzen können.

Auch hierbei ist es zum einfachen und schnellen Lösen bzw. Befestigen des Stempels an beziehungsweise von dem Gegenstück vorgesehen, dass der Stempel mittels eines Bajonettverschlusses lösbar an dem Gegenstück angeordnet ist. Bevorzugt kommen Schraubverschlüsse, insbesondere jedoch Rastverbindungen zum Einsatz.

Damit der Stempel sich beim Schneiden des Schneidgutes, insbesondere beim Einsatz von Rastverbindungen zwischen Stempel und Gegenstand, nicht ungewollt durch den auf dem Schneidgut lastenden Druck von dem Gegenstück löst, kann der Stempel mittels Befestigungselementen unverlierbar an dem Gegenstück angeordnet sein.

Dabei hatte sich als vorteilhaft erwiesen, dass die Befestigungselemente wenigstens ein mit Schrauben oder dergleichen Befestigungsmittel an dem Gegenstück bzw. dem Stempel befestigbares Klemmmittel aufweisen.

Ferner ist das Gegenstück in dem für den Stempel vorgesehenen Bereich als Gitter ausgebildet, welches mit den Vertiefungen des Stempels korrespondiert.

Nach einer besonders vorteilhaften Ausgestaltung der Erfindung bilden die Schneiden ein Schneidgitter. Dadurch wird das Schneidgut in kleine quaderförmige Elemente geschnitten, die bspw. im Falle von Zwiebeln aufgrund ihres schalenförmigen Aufbaus in mehr oder minder kleine Zwiebelstücke oder -würfel zerfallen. Es ist insoweit nur ein Schneidvorgang nötig, um möglichst klein geschnittenes Schneidgut zu erhalten. In diesem Fall sollte der Stempel an dem Gegenstück eine ebenfalls gitterförmige Struktur seiner Vertiefungen aufweisen, in welche das Schneidgitter eingreift.

Nach einer weiteren vorteilhaften Ausgestaltung der Erfindung sind das Schneidteil und das Gegenstück verschwenkbar aneinander gelagert. Da das Schneidteil als Hebel wirkt, ist der Kraftaufwand beim Schneiden erheblich reduziert.

Um ein einfaches und gründliches Reinigen der Einzelteile des erfindungsgemäßen Gerätes zu gewährleisten, ist es vorgesehen, dass auch das Schneidteil und das Gegenstück lösbar miteinander verbunden sind.

Nach einem weiteren Gedanken der Erfindung sind sowohl das Gegenstück als auch das Schneidteil brettartig ausgebildet, was die Handhabung des Gerätes wesentlich vereinfacht.

Weiterhin ist es vorgesehen, dass Schneiden in einem lösbar an dem Schneidteil angeordneten Rahmen gehalten sind. Hierdurch können die Schneiden in einfacher Weise von dem Schneidteil gelöst und einer gründlichen Reinigung unterzogen werden. Auch lassen sich die Schneiden einfach austauschen, wenn diese nach längerem Gebrauch stumpf geworden sein sollten.

Weitere Merkmale, Vorteile, Ausgestaltungen und Anwendungsmöglichkeiten der vorliegenden Erfindung ergeben sich aus der nachfolgenden Beschreibung eines Ausführungsbeispiels anhand der Zeichnungen. Dabei bilden alle beschriebenen und/oder bildlich dargestellten Merkmale für sich oder in beliebiger sinnvoller Kombination den Gegenstand der vorliegenden Erfindung, auch unabhängig von Ihrer Zusammenfassung in den Ansprüchen oder deren Rückbeziehung.

Es zeigen:
- Figur 1: eine mögliche Ausführungsform einer erfindungsgemäßen Vorrichtung mit gegeneinander verschwenkbarem Schneidteil und Gegenstück,
- Figur 2: die Vorrichtung gemäß Figur 1 mit auf dem Gegenstück aufliegenden Schneidteil,
- Figur 3: die Vorrichtung gemäß den Figuren 1 und 2 nach dem Schneiden des Schneidgutes und vor dem Lösen des das geschnittene Gemüse beziehungsweise die geschnittene Zwiebel aufnehmenden Behälters, Figur 4 eine perspektivische Ansicht der Vorrichtung gemäß den Figuren 1 bis 3 in Art einer Explosionsdarstellung, mit einem lösbaren Stempel und
- Figur 5: eine perspektivische Ansicht der Vorrichtung gemäß den Figuren 1 bis 3 in Art einer Explosionsdarstellung, mit einem in einem lösbaren Rahmen gehaltenen Schneidgitter,
- Figur 6: eine perspektivische Ansicht der Vorrichtung in Art einer Explosionsdarstellung mit zusätzlichen Befestigungselementen für den Stempel,
- Figure 7: eine Draufsicht auf die Unterseite des Gegenstücks der Vorrichtung mit einem mit Befestigungselementen unverlierbar angeordneten Stempel entsprechend Figur 6.

Die Vorrichtung gemäß den Figuren besteht gemäß den Figuren im wesentlichen aus einem Schneidteil 3 und einem Gegenstück 4. wie Figur 1 zu entnehmen ist, sind bei der hier gewählten Ausführungsform das Schneidteil 3 und das Gegenstück 4 über eine Schwenkverbindung 10 verschwenkbar gegeneinander gelagert.

In dem Schneidteil 3 sind mehrere zu einem Gitter zusammengefügte Schneiden 2 integriert.

Auf der dem Gegenstück 4 abgewandten Seite des Schneidteils 3 ist im Bereich des Schneidgitters ein Behälter 6 mittels eines Bajonettverschlusses 7 lösbar gehalten.

Das Gegenstück 4 besitzt eine Aufstandsfläche 9, um die Vorrichtung auf einer (nicht dargestellten) Arbeitsfläche aufzustellen. Die Aufstandsfläche 9 ist dabei auf der dem Schneidteil 3 abgewandten Seite des Gegenstücks 4 angeordnet. Auf der dem Schneidteil 3 zugewandten Seite des Gegenstückes 4 befindet sich ein Stempel 5, auf den die zu schneidende Zwiebel oder dergleichen Schneidgut 1 aufgelegt wird.

Der Stempel 5 weist mit den Schneiden 2 des Schneidteils 3 korrespondierende Vertiefungen 8 auf, in welche die Schneiden 2 bei auf dem Gegenstück 4 aufliegendem Schneidteil 3 eintauchen. Um ein vollständiges Hindurchdrücken der Zwiebel 1 durch die Schneiden 2 zu erreichen, sind die Vertiefungen 8 tiefer als die Höhe der Schneiden 2 ausgebildet.

Wie insbesondere den Figuren 4 und 5 zu entnehmen ist, ist der Stempel 5 mittels einer Rastverbindung 12 lösbar an dem Gegenstück 4 gehalten.

Ebenso sind die Schneiden 2 gemäß Figur 5 in einem Rahmen 13 gehalten, der seinerseits lösbar an dem Schneidteil 3 angeordnet ist.

Nach dem Ausführungsbeispiel gemäß den Figuren 6 und 7 ist der Stempel 5 mittels Befestigungselementen unverlierbar an dem Gegenstück 4 angeordnet. Die Befestigungselemente sind dabei durch Klemmmittel 16 gebildet, die mittels Schrauben 15 an dem Stempel 5 gehaltenen sind. Hierfür weist jedes Klemmmittel 16 ein Langloch 18 für die Schraube 15 auf, wodurch die Klemmmittel 16 verschiebbar an der Unterseite des Stempels 5 gehalten sind. Die Klemmmittel 16 lassen sich längs des Langlochs 18 verschieben, so dass die Klemmmittel 16 sich zum Teil durch Durchbrüche 17 innerhalb des Gegenstücks 4 erstrecken. Wirkt beim Schneiden des Schneidguts 1 ein hoher Druck auf den Stempel 5, so halten die Befestigungselemente in Form der Klemmmittel 16 mit Schrauben 15 den Stempel 5 unverlierbar an dem Gegenteil 4.

vor dem Schneidvorgang wird das Schneidteil 3 gegenüber dem Gegenstück 4 nach oben geschwenkt und das Schneidgut auf den Stempel 5 gelegt. In dieser Stellung befindet sich der Behälter 6 auf der Oberseite des Schneidteils 3. Nunmehr wird das Schneidteil 3 nach unten auf das Gegenstück 4 gedrückt, wobei die Schneiden 2 das zu schneidende Schneidgut in im Querschnitt rechteckförmige Stücke schneiden. Wenn das Schneidteil 3 auf dem Gegenstück 4 aufliegt, ist das Schneidgut vermittels des Stempels 5 vollständig durch die Schneiden 2 des Schneidgitters hindurch in den Behälter 6 gedrückt worden.

Dabei sind die Schneiden 2 des Schneidgitters so angeordnet, dass bei einem eventuellen erneuten Verschwenken des Schneidteils 3 zum Schneiden von weiteren Zwiebeln ein Herausfallen des Schnittgutes aus dem Behälter 6 durch das Schneidgitter hierdurch vermieden ist. Die Menge des geschnittenen Schneidgutes lässt sich auf Grund des transparenten Behälters 6 kontrollieren.

Sobald sich eine gewünschte Menge Schneidgut 1 im Behälter 6 befindet, wird das Gerät in die in Figur 3 dargestellte Stellung gedreht, wobei sich das Schneidgut auf dem Boden 11 des Behälters 6 befindet. Der Behälter 6 kann nun von dem Schneidteil 3 gelöst und, sofern das geschnittene Gemüse nicht sofort verarbeitet wird, ggf. mit einem Deckel verschlossen werden.

Zum Reinigen des Gerätes können seine Einzelteile, wie Schneidteil 3, Gegenstück 4, Stempel 5, Behälter 6, Schneiden 2 und Rahmen 13 voneinander getrennt werden.

### Bezugszeichenliste

- 1: Schneidgut
- 2: Schneiden
- 3: Schneidteil
- 4: Gegenstück
- 5: Stempel
- 6: Behälter
- 7: Bajonettverschluss
- 8: Vertiefungen
- 9: Aufstandsfläche
- 10: Schwenkverbindung
- 11: Boden
- 12: Rastverbindung
- 13: Rahmen
- 15: Schrauben
- 16: Klemmmittel
- 17: Durchbruch
- 18: Langloch

## Patentansprüche

1. Vorrichtung zum Schneiden von Obst und Gemüse, insbesondere Zwiebeln, mit einem mehrere Schneiden (2) aufweisenden Schneidteil (3) und einem Gegenstück (4), welche gegeneinander verschwenkbar gelagert sind, wobei zum Schneiden des Schneidgutes (1) beim Verschwenken das Schneidteil (3) gegen das Gegenstück (4) gedrückt wird, das Gegenstück (4) einen Stempel (5) aufweist, welcher beim Verschwenken das Schneidgut (1) durch die Schneiden (2) hindurchdrückt, indem die Schneiden (2) in korrespondierende Vertiefungen (8) des Stempels (5) eintauchen, das in der eingetauchten Stellung der Schneiden (2) das Schneidteil (3) auf dem Gegenstück (4) aufliegt, wobei das Gegenstück (4) an seiner dem Schneidteil (3) abgewandten Seite eine Aufstandsfläche (9) aufweist, welche in Gebrauchsstellung der Vorrichtung unterhalb des Schneidteils (3) zu liegen kommt, **dadurch gekennzeichnet, dass** zur Aufnahme des geschnittenen Schneidguts (1) an dem Schneidteil (3) auf seiner dem Gegenstück (4) abgewandten Seite ein Behälter (6) lösbar angeordnet ist, welcher aus transparentem Material besteht, wobei der Behälter (6) mit seinem Boden (11) nach oben weist und mit seiner Öffnungsberandung in dem die Schneiden (2) umgebenden Bereich an dem Schneidteil (3) anliegt und während der Schwenkbewegung an dem Schneidteil (3) fest gehalten ist.

2. Vorrichtung nach Anspruch 1, **dadurch gekennzeichnet, dass** der Behälter (6) mittels eines Bajonettverschlusses (7) lösbar an dem Schneidteil (3) gehalten ist.

3. Vorrichtung nach Anspruch 1, **dadurch gekennzeichnet, dass** der Behälter (6) mittels eines Schraubverschlusses lösbar an dem Schneidteil (3) gehalten ist.

4. Vorrichtung nach Anspruch 1, **dadurch gekennzeichnet, dass** der Behälter (6) mittels einer Rastverbindung lösbar an dem Schneidteil (3) gehalten ist.

5. Vorrichtung nach einem der vorhergehenden Ansprüche, **dadurch gekennzeichnet, dass** der Stempel (5) lösbar an dem Gegenstück (4) angeordnet ist.

6. Vorrichtung Anspruch 5, **dadurch gekennzeichnet, dass** der Stempel (5) mittels einer Rastverbindung (12) lösbar an dem Gegenstück (4) gehalten ist.

7. Vorrichtung nach Anspruch 5 oder 6 **dadurch gekennzeichnet, dass** der Stempel (5) mittels Befestigungselementen unverlierbar an dem Gegenstück (4) angeordnet ist, so dass der Stempel (5) beim Schneiden des Schneidgutes (1) gegen den auf dem Schneidgut (1) lastenden Druck an dem Gegenstück (4) gehalten ist.

8. Vorrichtung nach Anspruch 7, **dadurch gekennzeichnet, dass** die Befestigungselemente wenigstens ein mit Schrauben (15) oder dergleichen Befestigungsmitteln an dem Gegenstück (4) bzw. dem Stempel (5) befestigbares Klemmmittel (16) aufweisen.

9. Vorrichtung nach einem der vorhergehenden Ansprüche 5 bis 8, **dadurch gekennzeichnet, dass** das Gegenstück (4) in dem für den Stempel (5) vorgesehenen Bereich als Gitter ausgebildet ist, welches mit den Vertiefungen des Stempels (5) korrespondiert.

10. Vorrichtung nach einem der vorhergehenden Ansprüche, **dadurch gekennzeichnet, dass** die Schneiden (2) ein Schneidgitter bilden.

11. Vorrichtung nach einem der vorhergehenden Ansprüche, **dadurch gekennzeichnet, dass** die Tiefe des Stempels (5) größer ist als die Höhe der Schneiden (2).

12. Vorrichtung nach einem der vorhergehenden Ansprüche, **dadurch gekennzeichnet, dass** das Schneidteil (3) und das Gegenstück (4) lösbar miteinander verbunden sind.

13. Vorrichtung nach einem der vorhergehenden Ansprüche, **dadurch gekennzeichnet, dass** das. Gegenstück (4) auf seiner dem Schneidteil (3) abgewandten Seite eine Aufstandsfläche (9) aufweist.

14. Vorrichtung nach einem der vorhergehenden Ansprüche, **dadurch gekennzeichnet, dass** das Gegenstück (4) und das Schneidteil (3) brettartig ausgebildet sind.

15. Vorrichtung nach einem der vorhergehenden Ansprüche, **dadurch gekennzeichnet, dass** die Schneiden (2) in einem lösbar an dem Schneidteil (3) angeordneten Rahmen (13) gehalten sind.

## Claims

1. Device for cutting fruit and vegetables, particularly onions, with a cutting part (3), which has a plurality of cutters (2), and a counter-member (4), the cutting part (3) and counter-member (4) being mounted to be pivotable relative to one another, wherein for cutting the material (1) to be cut the cutting part (3) is pressed against the counter-member (4) when the pivotation takes place, the counter-member (4) comprises a plunger (5) which when the pivotation takes place presses the material (1), which is to be cut, through the cutters (2) as the cutters (2) enter into corresponding depressions (8) of the plunger (5), that in the entered setting of the cutters (2) the cutting part (3) rests on the counter-member (4), wherein the counter-member (4) has at its side remote from the cutting part (3) a support surface (9) which in use setting of the device comes to lie below the cutting part (3), **characterised in that** a container (6), is detachably arranged at the cutting part (3) on its side, which is remote from the counter-member (4), for reception of the cut material (1) to be cut, wherein the container (6) consists of transparent material and faces upwardly by its base (11) and bears by its opening rim in the region, which surrounds the cutters (2), against the cutting part (3) and during the pivot movement is firmly held against the cutting part (3).

2. Device according to claim 1, **characterised in that** the container (6) is detachably mounted on the cutting part (3) by means of a bayonet lock (7).

3. Device according to claim 1, **characterised in that** the container (6) is detachably mounted on the cutting part (3) by means of a screw coupling.

4. Device according to claim 1, **characterised in that** the container (6) is detachably mounted on the cutting part (3) by means of a detent connection.

5. Device according to one of the preceding claims, **characterised in that** the plunger (5) is detachably arranged at the counter-member (4).

6. Device according to claim 5, **characterised in that** the plunger (5) is detachably mounted on the counter-member (4) by means of a detent connection (12).

7. Device according to claim 5 or 6, **characterised in that** the plunger (5) is captively arranged at the counter-member (4) by means of fastening elements so that the plunger (5) on cutting of the material (1) to be cut is held at the counter-member (4) against the pressure loading the material (1) to be cut.

8. Device according to claim 7, **characterised in that** the fastening elements comprise at least one clamping means (16) fastenable by screws (15) or like fastening means to the counter-member (4) or to the plunger (5).

9. Device according to one of the preceding claims 5 to 8, **characterised in that** the counter-member (4) is formed in the region, which is provided for the plunger (5), as a grating which corresponds with the depressions of the plunger (5).

10. Device according to one of the preceding claims, **characterised in that** the cutters (2) form a cutting grating.

11. Device according to one of the preceding claims, **characterised in that** the depth of the plunger (5) is greater than the height of the cutters (2).

12. Device according to one of the preceding claims, **characterised in that** the cutting part (3) and the counter-member (4) are detachably connected together.

13. Device according to one of the preceding claims, **characterised in that** the counter-member (4) has a support surface on its side remote from the cutting part (3).

14. Device according to one of the preceding claims, **characterised in that** the counter-member (4) and the cutting part (3) are of board-like construction.

15. Device according to one of the preceding claims, **characterised in that** the cutters (2) are mounted in a frame (13) detachably arranged at the cutting part (3).

## Revendications

1. Dispositif pour couper des fruits et des légumes, en particulier des oignons, comportant un élément coupant (3) présentant plusieurs lames (2) et un pendant (4) qui sont disposés de manière pivotante l'un par rapport à l'autre, l'élément coupant (3) étant appuyé contre le pendant (4) pour couper l'aliment à découper (1) lors du pivotement, et le pendant (4) présentant un poinçon (5) qui appuie sur l'aliment à découper (1) afin de le faire passer au travers des lames (2) lors du pivotement, dans lequel les lames (2) s'enfoncent dans des renfoncements (8) correspondants du poinçon (5) qui, dans la position enfoncée des lames (2), applique l'élément coupant (3) sur le pendant (4), le pendant (4) présentant une surface de contact (9) sur son côté opposé à l'élément coupant (3), laquelle, en position d'utilisation du dispositif, parvient en dessous de l'élément coupant (3), **caractérisé en ce que**, pour recevoir l'aliment (1) découpé sur l'élément coupant (3), sur son côté opposé au pendant (4), un récipient (6) est disposé de manière amovible, lequel est constitué d'un matériau transparent, le récipient (6) ayant son fond (11) orienté vers le haut et reposant, avec le pourtour de son ouverture, sur l'élément coupant (3) dans la zone qui entoure les lames (2) et, pendant le mouvement pivotant, étant maintenu fermement sur l'élément coupant (3).

2. Dispositif selon la revendication 1, **caractérisé en ce que** le récipient (6) est maintenu de manière amovible sur l'élément coupant (3) à l'aide d'une fermeture à baïonnette (7).

3. Dispositif selon 1a revendication 1, **caractérisé en ce que** le récipient (6) est maintenu de manière amovible sur l'élément coupant (3) à l'aide d'une fermeture à vis.

4. Dispositif selon la revendication 1, **caractérisé en ce que** le récipient (6) est maintenu de manière amovible sur l'élément coupant (3) à l'aide d'une liaison par encliquetage.

5. Dispositif selon l'une quelconque des revendications précédentes, **caractérisé en ce que** le poinçon (5) est disposé de manière amovible sur le pendant (4).

6. Dispositif selon la revendication 5, **caractérisé en ce que** le poinçon (5) est maintenu de manière amovible sur le pendant (4) à l'aide d'une liaison par encliquetage (12).

7. Dispositif selon la revendication 5 ou 6, **caractérisé en ce que** le poinçon (5) est disposé de manière imperdable sur le pendant (4) à l'aide d'éléments de fixation, de telle sorte que le poinçon (5), lors de la découpe de l'aliment à découper (1), est maintenu sur le pendant (4) à l'encontre de la pression exercée pendant un certain temps sur l'aliment à découper (1).

8. Dispositif selon la revendication 7, **caractérisé en ce que** les éléments de fixation présentent au moins un moyen de serrage (16) pouvant être fixé à l'aide de vis (15) ou de moyens de fixation similaires sur le pendant (4) ou le poinçon (5).

9. Dispositif selon l'une quelconque des revendications 5 à 8, **caractérisé en ce que** le pendant (4) est configuré dans la zone prévue pour le poinçon (5) sous la forme d'une grille, qui correspond aux renfoncements du poinçon (5).

10. Dispositif selon l'une quelconque des revendications précédentes, **caractérisé en ce que** les lames (2) forment une grille de coupe.

11. Dispositif selon l'une quelconque des revendications précédentes, **caractérisé en ce que** la profondeur du poinçon (5) est supérieure à la hauteur des lames (2).

12. Dispositif selon l'une quelconque des revendications précédentes, **caractérisé en ce que** l'élément coupant (3) et le pendant (4) sont reliés de manière amovible l'un à l'autre.

13. Dispositif selon l'une quelconque des revendications précédentes, **caractérisé en ce que** le pendant (4) présente une surface de contact (9) sur son côté opposé à l'élément coupant (3).

14. Dispositif selon l'une quelconque des revendications précédentes, **caractérisé en ce que** le pendant (4) et l'élément coupant (3) sont configurés sous la forme de planches.

15. Dispositif selon l'une quelconque des revendications précédentes, **caractérisé en ce que** les lames (2) sont maintenues dans un bâti (13) disposé de manière amovible sur l'élément coupant (3).
